# EUROPÄISCHE PATENTSCHRIFT

(11) **EP 2 885 234 B1**
(45) Veröffentlichungstag und Bekanntmachung des Hinweises auf die Patenterteilung: **31.05.2017**
(21) Anmeldenummer: 13739454.0
(22) Anmeldetag: 23.07.2013
(51) Int. Cl.: B65H 31/10, B65H 29/24, B65H 29/66, B65H 29/68

(54) **VORRICHTUNG ZUM SCHUPPEN UND ABLEGEN VON BÖGEN AUF EINEN STAPEL**
DEVICE FOR STREAM-FEEDING AND PLACING SHEETS ONTO A STACK
DISPOSITIF POUR ENLEVER ET DÉPOSER DES FEUILLES SUR UNE PILE

(30) Priorität: 17.08.2012 DE 102012214629
(43) Veröffentlichungstag der Anmeldung: 24.06.2015
(73) Patentinhaber: bielomatik Leuze GmbH + Co. KG, 72639 Neuffen (DE)
(72) Erfinder: KLEIN, Hansjörg, 73773 Aichwald (DE)
(74) Vertreter: Schleitzer, Dirk-Karsten
(86) Internationale Anmeldenummer: PCT/EP2013/065453
(87) Internationale Veröffentlichungsnummer: WO 2014/026827

(56) Entgegenhaltungen:
- DE-A1- 2 141 340
- US-A- 3 698 709
- US-B1- 6 626 430

## Beschreibung

Die Erfindung betrifft eine Vorrichtung zum Schuppen und Ablegen von Bögen auf einen Stapel, die eine vor dem Stapelbereich angeordneten Überlappungseinrichtung mit einer Bremseinrichtung zur Erzeugung eines Schuppenstroms und im Stapelbereich angeordnete Stapelelemente enthält.

Eine Vorrichtung der gattungsgemäßen Art ist in der deutschen Patentanmeldung DE 10 2012 207 064 beschrieben. Derartige Vorrichtungen werden zum Stapeln von Bögen hinter Maschinen mit kontinuierlichem Transport von Einzelbögen, insbesondere hinter Querschneide- oder Druckmaschinen, eingesetzt. Sie erzeugen in einem ersten Schritt mittels der Überlappungseinrichtung einen Schuppenstrom aus den hintereinander angeforderten Bögen, der in einem zweiten Schritt anschließend auf einen Stapel abgelegt wird. Die Länge der üblicherweise auf Paletten abgelegten Bögen kann dabei deutlich größer als die Bogenbreite sein unter 1 m und mehr betragen.

In der deutschen Anmeldung DE 10 2012 207 064 ist eine kompakt aufgebaute Vorrichtung zum Schuppen und Ablegen von Bögen beschrieben, die auch Bögen aus empfindlichen Papieren mit großer Geschwindigkeit ablegen kann. Dazu sind als Stapelelemente im Stapelbereich oberhalb der Zuförderebene Tragluftleisten angeordnet, die so gestaltet sind, dass Druckluft in Bogenförderrichtung austritt. Die Überlappungseinrichtung enthält hinter der Bremseinrichtung oberhalb der Förderebene ein Saugband, das in Förderrichtung mit der schnellen Zufördergeschwindigkeit bewegbar ist und dessen Unterdruck getaktet zuund abgeschaltet werden kann. Weitere oberhalb der Förderebene angeordnete oder sich bis in den Bereich oberhalb der Förderebene erstreckende Stapelelemente sind ein Endanschlag, seitliche Ausrichtelemente, Saugbänder im hinteren Stapelbereich und zusätzliche Saugleisten zwischen den Tragluftleisten, die ein vorzeitiges und unkontrolliertes Absinken eines Bogens aus der Zuförderebene in den Stapelbereich verhindern.

Aus der US 6,626,430 B1 ist eine Vorrichtung zum Schuppen und Ablegen von Bögen auf einen Stapel bekannt, mit einer vor dem Stapelbereich angeordneten Überlappungseinrichtung zur Erzeugung eines Schuppenstromes und im Stapelbereich angeordneten Stapelelementen, wobei die im Stapelbereich oberhalb der Zuförderebene angeordneten Stapelelemente in einem getrennten Rahmen befestigt sind, der horizontal verschiebbar in einem Maschinengestell der Vorrichtung gelagert ist.

Aus der US 3,698,709 A ist eine Vorrichtung zum Ablegen von Bögen auf einen Stapel bekannt, mit im Stapelbereich angeordneten Stapelelementen, wobei die im Stapelbereich oberhalb der Zuförderebene angeordneten oder sich bis oberhalb der Zuförderebene erstreckenden Stapelelemente in einem getrennten Rahmen befestigt sind, wobei der getrennte Rahmen horizontal verschiebbar in dem Maschinengestell der Vorrichtung gelagert ist.

Aus der DE 21 41 340 A1 ist ein Verfahren zum Überlappen von Bogen beziehungsweise Bogenpaketen bekannt, die von einem ersten, schnell laufenden System von Bändern an ein zweites, langsam laufendes System von Bändern übergeben und dabei überlappt werden, wobei die Hinterkante des Bogens, sobald sie auf den langsam laufenden Bändern angekommen ist, auf diese niedergedrückt wird und die Andrückung der Hinterkante mechanisch und zwangsläufig durch oberhalb der langsamen Bänder angeordnete, synchron mit diesen mitlaufenden Flächen erfolgt, wobei unterhalb derselben ein einstellbarer Gegendruck erzeugt wird.

Der Erfindung liegt die Aufgabe zugrunde, bei einer entsprechend der deutschen Patentanmeldung 10 2012 207 064 kompakt aufgebauten Vorrichtung die Zugänglichkeit für Wartungsarbeiten und zur Behebung von Störungen zu verbessern.

Diese Aufgabe wird nach der Erfindung dadurch gelöst, dass die im Stapelbereich auf die Stapeloberseite einwirkenden Stapelelemente, die oberhalb der Zuförderebene angeordnet sind oder sich bis oberhalb der Zuförderebene erstrecken, in einem getrennten Rahmen befestigt sind, der horizontal verschiebbar im Maschinengestell der Vorrichtung gelagert ist.

Zur Behebung von Störungen wird der Rahmen mit den daran befestigten Elementen von den übrigen im Maschinengestell gelagerten Elementen wegbewegt. Es entsteht ein Zwischenraum, in den eine Bedienperson sich für Wartungsarbeiten oder zur Behebung von Störungen, beispielsweise von Papierstaus, hinein bewegen kann. Bevorzugt erfolgt die Öffnungsbewegung in Bogenlaufrichtung. Dabei wird der Rahmen nach hinten aus dem Maschinengestell bewegt.

Vorteilhafterweise kann der Rahmen mit den daran befestigten Elementen komplett aus dem Maschinengestell der Vorrichtung hinausbewegt werden. Bei einem Sorten- oder Formatwechsel, der einen Wechsel von Stapelelementen erfordert, können die neu einzusetzenden Elemente während der Betriebszeit an einem zweiten Rahmen befestigt werden. Dieser wird anschließend gegen den vorherigen Rahmen ausgewechselt, ohne dass eine längere Stillstandszeit zur Befestigung der Elemente erforderlich ist.

Nachfolgend wird die Vorrichtung anhand eines schematisch und vereinfacht dargestellten Ausführungsbeispiels näher erläutert.

Die Figuren 1 und 2 zeigen in schematischer Darstellung als Seitenansicht und teilweise als Draufsicht die Position der Elemente während des Betriebs und die Figuren 3 und 4 zeigen als Seitenansicht und als Draufsicht schematisch die Bewegung des Rahmens mit den daran befestigen Elementen aus dem Maschinengestell.

Der in den Figuren dargestellte Querschneider dient zur Herstellung von Papier- oder Kartonbögen aus einer kontinuierlich zugeführten Bahn 1. Die Warenbahn 1 wird mittels einer Vorzugwalze 2 von einer Rolle 3 abgezogen, die in einer Abrolleinrichtung eingehängt ist. Hinter den Vorzugswalzen 2 folgt eine Querschneideeinrichtung 4, die eine obere, umfänglich mit einem Quermesser bestückte Messertrommel und ein unteres feststehendes Messer enthält. Es können auch zwei sich drehende Messertrommeln eingesetzt werden. Beim Durchlauf zwischen den beiden Messern der Querschneideeinrichtung 4 wird die Bahn 1 in einzelne Bögen 5 aufgeteilt. Die Bögen 5 werden von oberhalb und unterhalb ihrer Förderebene angeordneten Bändern 6, 7 übernommen, die mit etwas erhöhter Geschwindigkeit fördern, um die Bögen 5 straff zu halten. Im Bereich der Abzugsbänder 6, 7 ist eine Bogenweiche 8 angeordnet, die zum Ausschleusen schadhafter Bögen 9 dient. Die Bogenschleuse führt zu einem Behälter 10, in dem die schadhaften Bögen 9 gesammelt werden. Hinter der Bogenweiche 8 werden die Bögen 5 zwischen einem weiteren Unterband 11 und den Oberbändern der Abzugsbänder 7 zu der nachfolgend angeordneten Bremseinrichtung geführt, die als Teil einer Überlappungseinrichtung einen Schuppenstrom aus den Bögen herstellt, der anschließend auf einem Stapel abgelegt wird.

Die Bremseinrichtung enthält zumindest einen unterhalb der Zuförderebene angeordneten Saugkasten mit Saugöffnungen an der Oberseite, die zum Ansaugen einer Bogenhinterkante getaktet geöffnet und geschlossen werden können. Im Ausführungsbeispiel enthält die Bremseinrichtung zwei in Förderrichtung hintereinander angeordnete Saugkästen 12, 13, deren Oberseite von langsamen, mit der abgebremsten Geschwindigkeit laufenden Lochbändern 14 umlaufen wird. Die Saugöffnungen der Saugkästen 12, 13 können getaktet geöffnet und geschlossen werden, um die Hinterkante eines Bogens nach unten auf das langsam laufende Band 14 zu ziehen. Dabei wird der Bogen auf die Ablegegeschwindigkeit abgebremst.

Oberhalb der Saugkästen 12, 13 und oberhalb der Förderebene ist eine nach unten blasende Blasdüse 15 angeordnet, von der die Bogenhinterkante mit einer starken Luftströmung nach unten auf den Saugkasten 12 gedrückt wird. Die Blasluft der Blasdüse 15 ist taktweise zu- und abschaltbar, damit in abgeschaltetem Zustand die Vorderkante des nachfolgenden Bogens 5 sich über die Hinterkante des vorhergehenden Bogens 16 schieben kann. Die beiden Saugkästen 12, 13 sind unabhängig voneinander getaktet aktivierbar. Dies ermöglicht es, den Unterdruck im vorderen Saugkasten 12 abzuschalten, während der Unterdruck im hinteren Saugkasten 13 noch aktiv ist. Die Vorderkante des nachfolgend einlaufenden Bogens 5 bewegt sich so störungsfrei über die Hinterkante des vorhergehenden Bogens 16.

Im Bereich zwischen der Bremseinrichtung (Saugkästen 12, 13) und dem Stapelbereich ist zumindest ein umlaufendes Saugband 17 sich in Förderrichtung erstreckend oberhalb der Förderebene angeordnet. Bevorzugt sind mehrere parallele Saugbänder 17 quer mit Abstand voneinander angeordnet. Die Saugbänder 17 umlaufen jeweils einen Saugkasten 18, der einen den Bogen nach oben ziehenden Unterdruck aufbaut. Um sehr schnell wechselweise einen Unterdruck zu- und wieder abzuschalten, sind die Saugkästen 18 sowohl an eine Unterdruck- als auch an eine Überdruckquelle angeschlossen. Mittels der umlaufenden Saugbänder 17 ist eine exakte Kontrolle der Bewegungsgeschwindigkeit und Position des neu einlaufenden Bogens 5 möglich, nachdem dessen Hinterkante die Bändersektionen 7 und 11 verlassen hat.

Zum Transport eines Bogens in den Stapelbereich erstrecken sich durch den Stapelbereich parallel angeordnete und jeweils quer verstellbare Tragluftleisten 19, die an ihrer Unterseite Düsen aufweisen, aus denen Druckluft austritt, die von einer Druckluftquelle 20 zugeführt wird. Mittels der Tragluftleisten 19 wird die Vorderkante eines neu einlaufenden Bogens 5 nach oben gezogen und dort gehalten und mit hoher Geschwindigkeit sicher über den bereits abgebremsten und geschuppten Bogenstrom transportiert. Dazu sind die Düsen jeder Tragluftleiste 19 so gestaltet, dass Druckluft in Bogenförderrichtung austritt und so einen Bogen 16 mit seiner Vorderkante gegen Endanschläge 21 fördert, von denen er abgestoppt wird. Die Endanschläge 21 übernehmen die Ausrichtung der Bogenvorderkante. Die abgestoppten Bögen 16 sinken auf die Oberseite des auf einer Palette 22 aufliegenden Stapels 23, während sie seitlich von Ausrichtelementen 24, 25 ausgerichtet werden. Das Ausrichten der Hinterkante erfolgt mittels eines quer angeordneten Ausrichtelements 26, das ebenso wie die seitlichen Ausrichtelemente 24, 25 geschüttelt wird.

Zur Verstärkung des Halteeffekt sind zwischen den Saugbändern 17 und den Tragluftleisten 19 zusätzliche flache, nach unten offene Saugdüsen 31 angeordnet, die einen zusätzlichen Unterdruck auf die Bogenoberseite aufbringen.

Die Vorderkanten der bereits geschuppten Bogen 16 werden schwebend durch die Tragluftleisten 19 und Saugdüsen 31 in den Stapelbereich gefördert. Die Hinterkanten der geschuppten Bogen 16 werden nach dem Verlassen der Saugkästen 12, 13 von einer weiteren Saugzone 32 übernommen und anschließend bis in den Ablagebereich an die hinteren Ausrichtelemente 26 transportiert. Bei bestimmten Papieren kann auch ohne die zweite Saugzone abgelegt werden. Es folgt dann die Ablage direkt nach dem Saugkasten 13 auf den Stapel 23.

Am Ende des Stapelbereichs und in dessen Mitte ist vor den Endanschlägen 21 ein weiteres sich in Förderrichtung erstreckendes Saugband 27 oberhalb der Zuförderebene angeordnet, das mit Unterdruck beaufschlagbar ist. Das Saugband 27 weist bevorzugt zwei in Förderrichtung hintereinander angeordnete Saugzonen auf, die von Saugkammern 28, 29 gebildet werden, die mit unterschiedlichem Unterdruck beaufschlagbar sind. Die Saugkammern 28, 29 werden von dem Saugband 27 umlaufen, wobei mittels der vorderen Saugkammer 28 ein stärkerer Unterdruck eingestellt wird als mittels der hinteren Saugkammer 29. Dies ermöglicht es, die Förderkraft auf einen Bogen 16 unmittelbar vor dem Erreichen der Anschläge 21 zu reduzieren.

Um ein vorzeitiges und unkontrolliertes Absinken eines Bogens 16 aus der Zuförderebene im Stapelbereich zu verhindern, sind jeweils neben den Tragluftleisten 19 zusätzliche Saugleisten 31 angeordnet, die jeweils eine schlitzförmige, sich neben den Tragluftleisten 19 erstreckende Saugöffnung aufweisen und gemeinsam einen flächigen Unterdruck aufbauen, der auf die Oberseite der Vorderkante eines einlaufenden Bogens 16 wirkt.

Wie in den Figuren dargestellt, weist die Vorrichtung ein Maschinengestell 40 auf, in dem die verschiedenen Förder-, Stapel- und Bearbeitungselemente befestigt sind. Nach der Erfindung sind die im Stapelbereich 41 auf die Oberseite des Stapels 23 einwirkenden und oberhalb der Zuförderebene der Bögen 16 angeordneten oder bis oberhalb der Zuförderebene reichenden Stapelelemente in einem getrennten Rahmen 42 befestigt, der in den Figuren mit strichpunktierter Linie gezeichnet ist. Der Rahmen 42 ist horizontal, bevorzugt wie im Ausführungsbeispiel in und gegen Bogenlaufrichtung (Pfeil 43), verschiebbar im Maschinengestell 40 gelagert. Im Ausführungsbeispiel sind die im Rahmen 42 gelagerten Stapelelemente die Endanschläge 21, die seitlichen Ausrichtelemente 24, 25, die Tragluftleisten 19, die Saugbänder 27 mit deren Saugkammern 28, 29, die Tragluftleisten 19 mit deren Druckluftquelle 20. Zusätzlich sind die auslaufseitigen oberen Elemente der Überlappungseinrichtung (Saugdüsen 32 und Saugbänder 17) mit dem von ihnen umlaufenden Saugkasten 18 in dem verschiebbaren Rahmen 42 gelagert. Dies ermöglicht es, die Oberseite der Lochbänder 14 am Ende der Überlappungseinrichtung freizulegen, indem die oberhalb der Lochbänder 14 befindlichen Elemente nach hinten wegbewegt werden. Bevorzugt kann der Rahmen 40 mit den daran befestigten Elementen komplett aus dem Maschinengestell 40 nach hinten hinaus bewegt werden, um ihn gegen einen anders bestückten zweiten Rahmen auszutauschen. Dazu sind hinter dem Maschinengestell 40 Hebe- und Transportmittel angeordnet, von denen ein Rahmen 42 mit den daran befestigten Elementen übernommen und abtransportiert werden kann.

## Patentansprüche

1. Vorrichtung zum Schuppen und Ablegen von Bögen auf einen Stapel (23) mit
- einer vor dem Stapelbereich (41) angeordneten Überlappungseinrichtung zur Erzeugung eines Schuppenstroms, die eine Bremseinrichtung enthält, und
- im Stapelbereich (41) angeordneten Stapelelementen,
wobei die im Stapelbereich (41) oberhalb der Zuförderebene angeordneten oder sich bis oberhalb der Zuförderebene erstreckenden Stapelelemente in einem getrennten Rahmen (42) befestigt sind, der horizontal verschiebbar im Maschinengestell (40) der Vorrichtung gelagert ist, **dadurch gekennzeichnet, dass** die oberhalb
der Zuförderebene angeordneten Elemente der Überlappungseinrichtung, insbesondere die Förderelemente (Bänder 17) der Überlappungseinrichtung, ebenfalls in dem getrennten Rahmen (42) gelagert sind.

2. Vorrichtung nach Anspruch 1, **dadurch gekennzeichnet, dass** der Rahmen (42) in und gegen Bogenlaufrichtung verschiebbar gelagert ist.

3. Vorrichtung nach Anspruch 1 oder 2, **dadurch gekennzeichnet, dass** der Rahmen (42) mit den daran befestigten Elementen komplett aus dem Maschinengestell (40) der Vorrichtung herausbewegbar ist.

## Claims

1. Device for shedding and depositing sheets on a stack (23) comprising:
- an overlapping device arranged in front of the stacking area (41) for producing a sheet stream, and which contains a braking device, and
- stacking elements arranged in the stacking area (41)
wherein the stacking elements arranged in the stacking area (41) above the feed conveyor plane or extending above the feed conveyor plane, are fastened in a separate frame (42) which is mounted to be horizontally displaceable in the machine frame (40)
**characterized in that**
the elements of the overlapping device, which are arranged above the feed conveyor plane, are also mounted in the separate frame (42), in particular the conveying elements (belts 17) of the overlapping device.

2. Device according to claim 1,
**characterized in that**
the frame (42) is mounted to be displaceable in and against the sheet running direction.

3. Device according to claim 1 or 2,
**characterized in that**
the frame (42) with the elements fastened thereto may be moved completely out of the machine frame (40) of the device.

## Revendications

1. Dispositif pour l'effeuillage et la dépose de feuilles sur un empilement (23) avec un dispositif de superposition disposé devant une zone d'empilement (41) pour la formation d'un flux de feuilles, qui comprend un dispositif de freinage et
des éléments d'empilement disposés dans la zone d'empilement (41),
les éléments d'empilement disposés dans la zone d'empilement (41) au-dessus du plan d'alimentation ou s'étendant jusqu'au-dessus du plan d'alimentation, étant fixés dans un cadre (42) séparé, qui est logé de manière coulissante horizontalement dans le châssis de machine (40) du dispositif, **caractérisé en ce que** les éléments disposés au-dessus du plan d'alimentation du dispositif de superposition, plus particulièrement les éléments de convoyage (bandes 17) du dispositif de superposition, sont également logés dans le cadre (42) séparé.

2. Dispositif selon la revendication 1, **caractérisé en ce que** le cadre (42) est logé de manière coulissante dans et à l'encontre de la direction d'avance des feuilles.

3. Dispositif selon la revendication 1 ou 2, **caractérisé en ce que** le cadre (42), avec les éléments fixés dessus, peut être déplacé complètement hors du châssis de machine (40) du dispositif.
